# EUROPÄISCHE PATENTSCHRIFT

(11) **EP 0 047 411 B1**
(45) Veröffentlichungstag und Bekanntmachung des Hinweises auf die Patenterteilung: **11.04.1984**
(21) Anmeldenummer: 81106445.0
(22) Anmeldetag: 19.08.1981
(51) Int. Cl.: B41K 3/60

(54) **Vorrichtung zur Aufnahme einer Tintenrolle**
Ink roller supply device
Dispositif de manipulation d'un rouleau encreur

(30) Priorität: 05.09.1980 DE 3033572
(43) Veröffentlichungstag der Anmeldung: 17.03.1982
(73) Patentinhaber: Esselte Pendaflex Corporation, Garden City New York 11530 (US)
(72) Erfinder: Nagel, Gerhard, D-6932 Hirschhorn/Neckar (DE); Dasting, Klaus, D-6903 Neckargemünd (DE)
(74) Vertreter: Leiser, Gottfried, Dipl.-Ing.

## Beschreibung

Die Erfindung bezieht sich auf eine Vorrichtung zur Aufnahme einer Tintenrolle gemäß dem Oberbegriff des Anspruchs 1 (DE-A-2726 047).

Tintenrollen werden in Druckgeräten dazu benutzt, die Drucktypen vor der Durchführung des eingentlichen Druckvorgangs mit Tinte einzufärben. Auch in der DE-A-25 02 108 ist die Verwendung einer Tintenrolle in einem Handetikettiergerät beschrieben, wo sie die an einem im Gerät untergebrachten Druckwerk befindlichen Drucktypen einfärbt, bevor ein Selbstklebeetikett mit einem Aufdruck versehen wird. Auch in Stempeln, die mit automatischer Typeneinfärbung arbeiten, können solche Tintenrollen eingesetzt werden.

Die Tinte, mit der die Tintenrolle getränkt ist, läßt sich voneiner Fläche, auf der sie aufgedruckt worden ist, kaum mehr entfernen. Diese an sich sehr erwünschte Eigenschaft der Tinte erfordert besondere Vorsichtsmaßnahmen bei der Handhabung der Tintenrolle und insbesondere beim Auswechseln einer verbrauchten Rolle gegen eine neue Rolle, damit eine Verschmutzung der Finger oder der Kleidung der Bedienungsperson vermieden wird.

Mit Hilfe der Erfindung soll eine Vorrichtung geschaffen werden, die eine saubere Aufbewahrung und Handhabung neuer sowie verbrauchter Tintenrollen ermöglicht.

Erfindungsgemäß wird diese Aufgabe mit den im Anspruch 1 angegebenen Merkmalen gelöst. Die erfindungsgemäße Vorrichtung ermöglicht es, eine verbrauchte Tintenrolle aus einem Druckgerät herauszunehmen, ohne daß die Tintenrolle mit den Fingern angefaßt werden muß. Im Anschluß daran.kann die von der Vorrichtung festgehaltene neue Tintenrolle in das Druckgerät eingesetzt werden, was ebenfalls ohne unmittelbares Anfassen der Tintenrolle geschieht. Die verbrauchte Tintenrolle bleibt in der erfindungsgemäßen Vorrichtung in einer relativ geschützten Lage zurück, so daß die Gefahr einer unbeabsichtigten Berührung wesentlich verringert ist.

Vorteilhafte Weiterbildungen der Erfindung sind in den Unteransprüchen gekennzeichnet.

Die Erfindung wird nun anhand der Zeichnung beispielshalber erläutert. Es zeigen :
Figur 1 eine Seitenansicht der erfindungsgemäßen Vorrichtung,
Figur 2 einen Schnitt längs der Linie 11-11 von Fig. 1,
Figur 3 eine Detailansicht des Ausschnitts A von Fig. 1 und
Figur 4 eine perspektivische Darstellung einer in einem Druckgerät befindlichen Halterung, in die eine Tintenrolle mittels der erfindungsgemäßen Vorrichtung eingesetzt werden kann.

Die in Fig. 1 in der Seitenansicht und in Fig. 2 im Schnitt dargestellte Tintenrollen-Aufnahmevorrichtung 1 enthält zwei U-förmige Schalen 2 und 3, die jeweils eine in Fig. 1 gestrichelt dargestellte Tintenrolle 4 aufnehmen können. Die in Fig. 4 deutlicher erkennbare Tintenrolle 4 enthält einen Tintenträgerkörper 5 sowie an dessen Stirnseiten angesetzte Endscheiben 6 und 7. Die Breite der Tintenrolle 4, gemessen an den Außenflächen der Endscheiben, ist mit B angegeben ; ihre Tiefe ist mit T angegeben. An den Endscheiben 6 und 7 stehen zwei Lagerzapfen 8 vor, von denen in Fig. 4 einer erkennbar ist.

Nach Fig. 1 sind die zwei Schalen 2 und 3 mit Hilfe eines Stegs 9 miteinander verbunden, dessen Breite sich aus einem noch zu erläuternden Grund in Richtung zur Schale 2 verringert.

Die Innenflächen der Schalen 2 und 3 sind so ausgestaltet, daß in einem Hauptabschnitt 10 jeder Schale die lichte Weite 11 zwischen den Schenkeln 12, 13 und 14, 15 größer als der Durchmesser des Tintenträgerkörpers 4, jedoch kleiner als der Durchmesser der Endscheiben 6 und 7 ist. Die Breite des Hauptabschnitts 10 entspricht der Breite des Tintenträgerkörpers 5.

An den Hauptabschnitt 10 jeder Schale 2, 3 schließen sich zu beiden seiten schmale Bereiche 16, 17 und 18, 19 an, bei denen die lichte Weite 20 dem Durchmesser der Endscheiben 6, 7 entspricht und die als Schalen für die Endscheiben 6, 7 wirken, wie noch erläutert wird. Die Detailansicht von Fig. 3 läßt erkennen, daß die Innenfläche der Schenkel 12 bis 15 in den Bereichen 16 bis 19 zur Anpassung an die Außenfläche der Endscheiben 6 und 7 kreisbogenförmig ausgebildet sind. Die Kreisbogenform endet dabei an einem Punkt 21, der über der in Fig. 3 strichpunktiert angegebenen Mittelebene 22 der Tintenrolle 4 liegt. Vom Punkt 21 ab erweitert sich der Abstand der Schenkel 12, 13 und 14, 15 in den Bereichen 16, 17 bzw. 18, 19 trichterförmig zum offenen Ende der Schalen 2 und 3 hin.

Der Grund dafür, daß die lichte Weite 20 des Raums zwischen den Schenkeln 12 bis 15 der Schalen 2, 3 nur in den Bereichen 16 bis 19 dem Durchmesser der Endscheiben 6, 7 der Tintenrolle 4 entspricht, während die lichte Weite 11 im Abschnitt 10 jeder Schale 2, 3 kleiner als dieser Durchmesser ist, ist darin zu sehen, daß auf diese Weise die Tintenrolle 4 in den Schalen 2, 3 in axialer Richtung unverschiebbar festgehalten wird und nur in einer genau definierten Lage in die Schalen 2, 3 eingesetzt werden kann, in der die Endscheiben 6, 7 bei den Bereichen 16, 17 oder 18, 19 liegen.

An der Schale 2 verlaufen die Außenflächen 23 und 24 parallel zueinander in einem Abstand, der der Breite B der Tintenrolle 4 entspricht. Die Außenflächen 25 und 26 der Schale 3 vergrößern sich jedoch vom offenen Ende mit der Breite B zum geschlossenen Ende der U-Form hin.

Die Tintenrollen-Aufnahmevorrichtung 1 enthält anfänglich in der Schale 2 eine neue, unverbrauchte Tintenrolle 4, die als Ersatz für eine verbrauchte Tintenrolle in ein Druckgerät eingesetzt werden soll. Die Tintenrolle 4 wird dabei in der Schale 2 an ihren Endscheiben 6, 7 festgehalten. Die Klammerwirkung entsteht dadurch, daß, wie erwähnt wurde, die Innenflächen der Schenkel 12 und 13 in den Bereichen 16 und 17 bis zu einem Punkt 21 kreisbogenförmig verlaufen, der oberhalb der Mittelebene 22 der eingesetzten Tintenrolle 4 liegt. Das Einsetzen der Tintenrolle 4 in die Schale 2 erfolgt somit nach einem geringfügigen Auseinanderspreizen der Schenkel 12 und 13 mit Schnappwirkung.

Wenn nun eine verbrauchte Tintenrolle 4, die nach Fig. 4 in einer zwei Arme 27 und 28 aufweisenden Halterung eines Druckgeräts sitzt, gegen die in der Aufnahmevorrichtung 1 befindliche Tintenrolle 4 ausgewechselt werden soll, muß die verbrauchte Tintenrolle 4 zunächst der halterung entnommen werden. Zu diesem Zweck wird die Schale 3 der Aufnahmevorrichtung 1 in Fig. 4 von oben her auf die Tintenrolle 4 in der Halterung aufgesetzt. Da der Abstand der Außenflächen 25 und 26 der Schale 3 am offenen Ende der U-Form der Breite B der Tintenrolle 4 entspricht, gelangen die Außenflächen 25 und 26 and diesem offenen Ende in Anlage an die Innenflächen der Arme 27 und 28. Wird nun die Aufnahmevorrichtung 1 weiter gegen die Tintenrolle 4 geschoben, bewirken die schräg verlaufenden Außenflächen 25 und 26 ein Auseinanderspreizen der Arme 27 und 28 ; die Schale 3 schnappt schließlich mittels der Bereiche 18 und 19 auf den Endscheiben 6, 7 der Tintenrolle 4 ein, so daß die Tintenrolle von der Schale 3 festgehalten wird und der Halterung entnommen werden kann, da die Lagerzapfen 8 nicht mehr in Eingriff mit dem Schlitz 29 stehen.

Nun wird die Aufnahmevorrichtung 1 umgedreht, und die Schale 2 mit der darin befindlichen Tintenrolle 4 wird zwischen die Arme 27 und 28 so eingeführt, daß die Lagerzapfen 8 in entsprechende Schlitze 29 in den Armen 27 und 28 zu liegen kommen. Da die Außenflächen 23 und 24 der Schale 2 parallel zueinander im Abstand der Breite der Tintenrolle 4 verlaufen, erfolgt beim Einsetzen der neuen Tintenrolle kein Auseinanderspreizen der Arme 27 und 28, so daß die kurzen Lagerzapfen 8 tatsächlich in Eingriff mit den Schlitzen 29 kommen. Damit die Aufnahmevorrichtung 1 nun von der Tintentolle 4 gelöst werden kann, muß die Aufnahmevorrichtung 1 ein wenig um die Achse der Tintenrolle 4 gedreht werden, damit die Aufnahmevorrichtung dann in einer von der Richtung der Schlitze 29 abweichenden Richtung von der Tintenrolle 4 abgezogen werden kann. Es wäre auch möglich, die Schlitze 29 mit einer kleinen Verengung auszustatten, damit sie die Lagerzapfen 8 mit Schnappwirkung aufnehmen und gegen ein leichtes Herausziehen festhalten. In diesem Fall könnte die Aufnahmevorrichtung 1 in der gleichen Richtung von der Tintenrolle abgezogen werden, in der das Einführen der Lagerzapfen 8 in die Schlitze 29 erfolgte.

Aus dem geschilderten Anwendungsfall der Tintenrollen-Aufnahmevorrichtung 1 geht hervor, daß an einem bestimmten Zeitpunkt, nämlich nach der Entnahme der verbrauchten Tintenrolle 4, sowohl in der Schale 2 als auch in der Schale 3 eine Tintenrolle sitzt. Es wäre nun möglich, aus Versehen anstelle der in der Schale 2 befindlichen neuen Tintentolle 4 in die Halterung mit den Armen 27 und 28 wieder die gerade entnommene, in der Schale 3 befindliche Tintenrolle 4 einzusetzen. Um dies auszuschließen, sind die Außenflächen 25 und 26 der Schale 3 so ausgestaltet, daß sie beim Einführen der Schale 3 zwischen die Arme 27 und 28 diese auseinanderspreizen. Aufgrund dieses Auseinanderspreizens kommen die Lagerzapfen 8 nicht in Eingriff mit den Schlitzen 29, so daß ein Einsetzen der in der Schale 3 befindlichen Tintenrolle 4 in die Halterung der Druckvorrichtung nicht möglich ist. Es kann nur die in der Schale 2 befindliche neue Tintenrolle 4 eingesetzt werden, da bei Verwendung dieser Schale 2 das Auseinanderspreizen der Arme 27 und 28 nicht stattfindet und folglich die Lagerzapfen 8 in Eingriff mit den Schlitzen 29 kommen.

Da die verbrauchte Tintenrolle und die neue Tintenrolle nicht immer ohne weiteres unterschieden werden können, ist der Steg 9 der Aufnahmevorrichtung 1 in der bereits beschriebenen Weise so ausgebildet, daß er sich von der Schale 3 zur Schale 2 in seiner Breite verringert. Diese Form des Stegs 9 gestattet somit optisch eine eindeutige Unterscheidung der beiden in einer Phase der Auswechselvorgangs von ihr gehaltenen Tintenrollen 4. Daß die lichte Weite 11 der Innenflächen der Schenkel 12 und 13 größer als der Durchmesser des Tintenträgerkörpers 5 der Tintenrolle 4 ist, hat den Zweck, eine Berührung der Oberfläche des Tintenträgerkörpers 5 durch die Schale 2 zu verhindern. Eine solche Berührung ist unerwünscht, weil dadurch ein ständiger Druck auf den Tintenträgerkörper 5 ausgeübt würde, der zu einem Herausdrücken von Tinte an der Berührungsstelle und somit zu einer ungliechmäßigen Tintenverteilung im Tintenträgerkörper 5 führen würde.

Mit Hilfe der beschriebenen Tintentrollen-Aufnahmevorrichtung 1 wird somit ermöglicht, in einem Druckgerät eine verbrauchte Tintenrolle durch eine neue Tintenrolle zu ersetzen, ohne daß die Tintenrollen dabei unmittelbar mit den Fingern angefaßt werden müssen.

## Patentansprüche

1. Vorrichtung zur Aufnahme und Handhabung von Tintenrolle (4), die einen kreiszylindrischen . Tintenträgerkörper (5) und an dessen Stirnflächen angebrachte Endscheiben (6, 7) aufweisen, deren Durchmesser größer als der des Tintenträgerkörpers (5) ist, wobei die stirnseitigen Endbereiche der Tintenrollen (4) mittels Schnappklammerverschlüssen (16-19, 21) in U-förmigen Aufnahmen festlegbar sind, dadurch gekennzeichnet, daß zwei miteinander verbundene, U-förmige Schalen (2, 3) vorgesehen sind, deren Breite an ihren offenen Enden gleich der Breite (B) der aufzunehmenden Tintenrolle (4) ist, deren Tiefe (T) gleich dem Durchmesser der Endscheiben (6, 7) der aufzunehmenden Tintenrolle (4) ist, und die an ihren beiden Seiten Bereiche (16, 17, 18, 19) aufweisen, die als Klammern für die Endscheiben (6, 7) wirken, daß die Außenbreite der einen Schale (2) in ihrer gesamten Tiefe konstant ist und daß die Außenbreite der anderen Schale (3) vom offenen Ende in Richtung zum geschlossenen Ende zunimmt.

2. Vorrichtung nach Anspruch 1, dadurch gekennzeichnet, daß die lichte Weite (11) der Innenflächen der Schenkel (12, 13, 14, 15) der Schalen (2, 3) in einem Hauptabschnitt (10) von der Breite des Tintenträgerkörpers (5) kleiner als der Durchmesser der Endscheiben (6, 7), jedoch größer als der Durchmesser des Tintenträgerkörpers (5) der aufzunehmenden Tintenrolle (4) ist und daß die als Klammern für die Endscheiben (6, 7) wirkenden Bereiche (16, 17, 18, 19) sich an beide Seiten des Hauptabschnitts (10) anschließen und eine lichte Weite (20) haben die gleich dem Durchmesser der Endscheiben (6, 7) ist.

3. Vorrichtung nach Anspruch 1 oder 2, dadurch gekennzeichnet, daß die Schalen (2, 3) so miteinander verbunden sind, daß ihre offenen Enden in entgegengesetzte Richtungen zeigen.

4. Vorrichtung nach Anspruch 3, dadurch gekennzeichnet, daß die Schalen (2, 3) mittels eines Stegs (9) verbunden sind, dessen Breite sich in Richtung zu der Schale (2), deren Außenbreite konstant ist, verringert.

## Claims

1. Apparatus for accomodating and manipulating ink rollers (4) having a circular cylindrical ink carrier body (5) and end discs (6, 7) which are disposed at the end faces thereof and the diameter of which is greater than that of the ink carrier body (5), the end regions of the ink rollers (4) at the end faces thereof being adapted to be located in U-shaped receiving means by snap action clamps (16-19, 21), characterized in that two U-shaped shells (2, 3) connected together are provided whose width at their open ends is equal to the width (B) of the ink roller (4) to be accommodated, whose depth (T) is equal to the diameter of the end discs (6, 7) of the ink roller (4) to be accommodated, said shells having at their two sides regions (16, 17, 18, 19) which act as clamps for the end discs (6, 7) that the outer width of the one shell (2) being constant over its entire depth and that the outer width of the other shell (2) increasing from the open end in the direction towards the closed end.

2. Apparatus as claimed in claim 1, characterized in that the inside spacing (11) of the inner surfaces of the legs (12, 13, 14, 15) of the shells (2, 3) in a main portion (10) of the width of the ink carrier body (5) is smaller than the diameter of the end discs (6, 7) but greater than the diameter of the ink carrier body (5) of the ink roller (4) to be accommodated and that the regions (16, 17, 18, 19) acting as clamps for the end discs (6, 7) adjoin on both sides of the main portion (10) and have an inner spacing (20) which is equal to the diameter of the end discs (6, 7).

3. Apparatus as claimed in claim 1 or 2, characterized in that the shells (2, 3) are joined together in such a manner that their open ends point in opposite directions.

4. Apparatus as claimed in claim 3, characterized in that the shells (2, 3) are connected by means of a web (9) whose width diminishes in the direction towards the sehll (2) whose outer width in constant.

## Revendications

1. Dispositif de manipulation de rouleaux encreurs (4) qui comportent un corps cylindrique circulaire porteur d'encre (5) et, qui présentent sur leurs faces frontales, des flasques circulaires extrêmes (6, 7) dont le diamètre est supérieur à celui du corps (5) porteur d'encre, de sorte que les zones terminales frontales des rouleaux encreurs (4) peuvent être immobilisées dans des logements en U au moyen de verrouillages (16 à 19, 21) par encliquetage, caractérisé en ce qu'il comporte deux gouttières (2, 3) en U reliées entre elles dont la largeur aux extrémités ouvertes est égale à la largeur (B) du rouleau encreur (4) à accueillir, dont la profondeur (T) est égale au diamètre des flasques circulaires extrêmes (6, 7) du rouleau encreur (4) à recevoir, et qui présentent sur leurs deux côtés des zones (16 à 19) qui agissent comme des cliquets pour les flasques extrêmes (6, 7), en ce que la largeur externe de l'une (2) des gouttières est constante sur toute sa profondeur, et en ce que la largeur externe de l'autre (3) gouttière s'accroît à partir de l'extrémité ouverte dans la direction de l'extrémité fermée.

2. Dispositif selon la revendication 1, caractérisé en ce que la distance intérieure (11) entre les faces internes des branches (12 à 15) des gouttières (2, 3) dans une section principale (10) de la largeur du corps (5) porteur d'encre est inférieure au diamètre des flasques circulaires extrêmes (6, 7), mais supérieure au diamètre du corps (5) porteur d'encre du rouleau encreur (4) à recevoir, et en ce que les zones (16 à 19) agissant comme des cliquets pour les flasques extrêmes (6, 7) se raccordent aux deux côtés de la section principale (10) et ont un diamètre intérieur (20) égal au diamètre des flasques extrêmes (6, 7).

3. Dispositif selon l'une des revendications 1 ou 2, caractérisé en ce que les gouttières (2, 3) sont reliées entre elles de façon à présenter leurs extrémités ouvertes dans des directions opposées.

4. Dispositif selon la revendication 3, caractérisé en ce que les gouttières (2, 3) sont reliées par une entretoise (9) dont la largeur va en diminuant en direction de la gouttière (2) dont la largeur externe est constante.
